# EUROPÄISCHE PATENTSCHRIFT

(11) **EP 0 961 905 B1**
(45) Veröffentlichungstag und Bekanntmachung des Hinweises auf die Patenterteilung: **24.10.2001**
(21) Anmeldenummer: 98907987.6
(22) Anmeldetag: 24.01.1998
(51) Int. Cl.: F23D 14/22

(54) **VORRICHTUNG UND VERFAHREN ZUM VERBRENNEN VON BRENNSTOFF**
FUEL COMBUSTION DEVICE AND METHOD
PROCEDE ET DISPOSITIF DE COMBUSTION D'UN COMBUSTIBLE

(30) Priorität: 08.02.1997 DE 19704802
(43) Veröffentlichungstag der Anmeldung: 08.12.1999
(73) Patentinhaber: RUHRGAS AKTIENGESELLSCHAFT, 45117 Essen (DE); Ekol, Spol. sr.o, 658 25 Brno (CZ)
(72) Erfinder: SUDAREV, Anatolij Vladimirovic, Sankt Petersburg, 198256 (RU); VINOGRADOV, Jevgenij Dimitrijevic, Sankt Petersburg, 195030 (RU); ZACHAROV, Jurij Ivanovic, Sankt Petersburg, 195030 (RU); VESELY, Stanislav, 624 00 Brno (CZ); POSLUSNY, Gustav, 603 00 Brno (CZ); PETERS, Karl, D-40822 Mettmann (DE); SCHOLZ, Karl-Heinz, D-45279 Essen (DE); ZIZOW, Erik, D-45359 Essen (DE)
(74) Vertreter: Harlacher, Mechthild, Dipl.-Ing.
(86) Internationale Anmeldenummer: EP9800398
(87) Internationale Veröffentlichungsnummer: WO9835184

(56) Entgegenhaltungen:
- WO-A-94/07086
- WO-A-96/27761
- FR-A- 2 272 338
- US-A- 4 104 017

## Beschreibung

Die Erfindung betrifft einen Brenner für zum Versprühen geeignete, insbesondere gasförmige Brennstoffe, mit einem im wesentlichen zylindrischen Flammrohr, einem am stromauf gelegenen Ende des Flammrohres angeordneten Flammrohrdeckel, einer zentral im Flammrohrdeckel mündenden Brennstoffdüse und einer Mehrzahl von ersten und zweiten Mitteln zum Einleiten von Verbrennungsluft in das Flammrohr.

Derartige Bauformen finden vor allen Dingen als Standardbrenner für Gasturbinen Anwendung.

Ein derartiger Brenner ist beispielsweise aus der FR-A2 272 338 bekannt.
Ein Flammrohr weist zwei Verbrennungszonen auf, in die Verbrennungsluft durch eine Mehrzahl von ersten und zweiten Öffnungen strömt.

Ferner betrifft die Erfindung ein Verfahren zum Betrieb des obengenannten Brenners.

Ein wesentliches Ziel modemer Verbrennungstechnik besteht darin, Abgase mit geringen Schadstoffwerten zu erzeugen. Neben vollständigem Ausbrand zur Vermeidung von Kohlenmonoxid werden insbesondere niedrige NOₓ-Werte angestriebt.

Üblicherweise wird im Kopfbereich des Brenners eine Verbrennungszone gebildet, in die die Verbrennungsluft durch entsprechende Öffnungen im Flammrohrdeckel und im Flammrohr eingeblasen wird, wobei eine Kühlung des Flammrohrmaterials erfolgt. Weitere Verbrennungsluft wird durch schuppenartige Öffnungen zugeführt, die über das gesamte Flammrohr verteilt sind.

Es wurde gefunden, daß derartige Vorrichtungen und Verfahren noch verbesserungsfähig sind. Der Erfindung liegt daher die Aufgabe zugrunde, die Temperaturverteilung im Flammrohr zu vergleichmäßigen und dadurch die Schadstofferzeugung zu vermindern.

Diese Aufgabe wird mit der Vorrichtung der eingangs genannten Art dadurch gelöst, daß die Mittel zum Einleiten von Verbrennungsluft in das Flammrohr als Luftleitstutzen ausgebildet sind, daß die ersten und zweiten Luftleitstutzen in Gegenstromrichtung zur Achse des Flammrohres hin geneigt sind, daß die ersten Luftleitstutzen am Flammrohr enden, während sich die zweiten Luftleitstutzen in das Flammrohr hineinerstrecken, und daß jedem zweiten Luftleitstutzen ein erster Luftleitstutzen stromauf direkt benachbart zugeordnet ist.

Das Verfahren der eingangs genannten Art ist zur Lösung der gestellten Aufgabe dadurch gekennzeichnet, daß die Verbrennungsluft derart in die Verbrennungszone eingeblasen wird, daß in einer Ebene senkrecht zur Achse des Flammrohres ein hochturbulenter toroidaler Wirbel entsteht, dessen Drehrichtung im inneren Bereich im Gegenstrom zur Strömung der Verbrennungsprodukte in Axialrichtung gerichtet ist.

Wesentliche Weiterbildungen der Erfindung ergeben sich aus den abhängigen Patentansprüchen.

Der im Kopfbereich des Brenners erzeugte toroidale Wirbel oder Wirbelring erzeugt eine sehr intensive turbulente Umwälzung und damit eine gute Vermischung von Brennstoff und Luft. Durch die Erhöhung des Homogenitätsgrades des Brennstoff-Luft-Gemisches vermindert sich die Anzahl derjenigen örtlichen Bereiche, die stöchiometrische oder nah-stöchiometrische Gemischkonzentrationen aufweisen und aufgrund ihrer extremen Temperaturen die Hauptquellen der NOₓ-Emmissionen bilden.

Die erfindungsgemäße Brennkammer gehört zu den sogenannten Diffusionskammem, in denen die Geschwindigkeit des Verbrennungsprozesses durch die Geschwindigkeit der Brennstoff-Luft-Verwirbelung bestimmt wird und nicht durch die Geschwindigkeit der chemischen Reaktionen. Daher führt die durch den hochturbulenten toroidalen Wirbel im stromauf gelegenen Bereich des Flammrohres gesteigerte Vermischungsintensität zu einer kürzeren Verweildauer der Verbrennungsprodukte im Hochtemperaturbereich, was sich günstig auf die Reduzierung der NOₓ-Erzeugung auswirkt.

Außerdem führt die Erfindung zu einer verstärkten Durchdringung des Brennstoffstroms durch die aus den ersten und zweiten Luftleitstutzen austretenden Luftstrahlen, die vorzugsweise einen wesentlichen Anteil der gesamten Verbrennungsluft bilden. Insbesondere die ins Innere des Flammrohres hineinragenden zweiten Luftleitstutzen tragen zum Aufbau des Wirbels bei. Dadurch wird eine gleichmäßige Luftverteilung über dem Flammrohrquerschnitt erzielt und auf diese Weise eine Verringerung der Ungleichmäßigkeiten des Gastemperaturfeldes in der Verbrennungszone. Dies ist insbesondere auch dann von wesentlicher Bedeutung, wenn die Brennkammer als Turbinenbrennkammer eingesetzt wird, worin tatsächlich eines ihrer hauptsächlichen Anwendungsgebiete liegt. Temperaturspitzen stellen eine erhebliche Belastung der Turbinenschaufeln dar und verkürzen deren Lebenszeit.

Die aus dem zweiten Luftleitstutzen ausströmenden Luftstrahlen dringen tief in den Heißgasstrom ein. Sie kühlen dadurch den Hochtemperaturbereich bis zur Achse des Flammrohres.

Zwar ragen die zweiten Luftleitstutzen in die Verbrennungszone hinein, jedoch wird die Temperaturbelastung dadurch beherrscht, daß jedem zweiten Luftleitstutzen ein stromauf gelegener erster Luftleitstutzen und vorzugsweise auch ein stromab gelegener dritter Luftleitstutzen direkt benachbart zugeordnet ist. Die zweiten Luftleitstutzen werden also durch die aus den ersten Luftleitstutzen und ggfs. aus den dritten Luftleitstutzen austretende Luft gekühlt. Die Zahl der gleichartigen ersten und dritten Luftleitstutzen kann noch durch gleichartige vierte Luftleitstutzen erhöht werden, die, gesehen in Umfangsrichtung, jeweils zwischen benachbarten zweiten Luftleitstutzen angeordnet sind. Es wurde gefunden, daß die Querschnittsverteilung zwischen den beiden Arten von Luftleitstutzen die Gleichmäßigkeit der Temperaturverteilung am Brennkammerausgang wesentlich erhöht.

Ein kritischer Wert für die Ausbildung eines optimalen hochturbulenten toroidalen Wirbels ist neben der Anordnung der Luftleitstutzen deren Neigungswinkel gegen die Achse des Flammrohres. Als sehr günstig hat sich ein Neigungswinkel von 55 bis 60° herausgestellt. Von kritischer Bedeutung ist ferner der axiale Abstand der ersten Luftleitstutzen von der Brennstoffdüse. Es wurde gefunden, daß dieser Abstand vom Flammrohrdurchmesser abhängt und vorzugsweise ca. das 0,70- bis 0,85-fache des Flammrohrdurchmessers beträgt.

Die Erfindung ermöglicht nicht nur eine Intensivierung der Brennstoff-Luft-Verwirbelung und damit des Verbrennungsprozesses, sondern gleichzeitig auch eine hohe Stabilisierung der Zündflamme in allen Lastbereichen.

Für eine günstige Luftverteilung über dem Flammrohrquerschnitt und damit für ein sehr gleichmäßiges Gastemperaturfeld am Ausgang der Brennkammer ist neben der Anordnung der Luftleitstutzen deren Abstand von der Achse des Flammrohres von kritischer Bedeutung. Auch diese Werte orientieren sich wieder am Flammrohrdurchmesser. Während die Ausströmmündungen der ersten sowie ggfs. der dritten und vierten Luftleitstutzen mit dem Flammrohr fluchten, sollten die Ausströmmündungen der zweiten Luftleitstutzen in einem Abstand zum Flammrohr liegen, der vorzugsweise ca. das 0,15- bis 0,18-fache des Flammrohrdurchmessers beträgt. Kritisch ist in diesem Zusammenhang ferner das Verhältnis zwischen den Gesamtquerschnitten der beiden Arten von Luftleitstutzen. Dabei hat es sich als besonders vorteilhaft herausgestellt, daß der Gesamtquerschnitt der zweiten Luftleitstutzen ca. das 0,6- bis 0,7-fache des Gesamtquerschnitts der ersten sowie ggfs. der dritten und vierten Luftleitstutzen beträgt.

Zusätzliche Verbrennungsluft kann im Bereich des Flammrohrdeckels zugeführt werden und diesen dabei kühlen. Ferner besteht die Möglichkeit, stromab der Luftleitstutzen Verbrennungsluft durch Öffnungen in der Flammrohrwandung zuzuführen. Diese Maßnahme erweist sich als vorteilhaft zur Minderung der Kohlenmonoxiderzeugung.

Die Erfindung wird im folgenden anhand eines bevorzugten Ausführungsbeispiels im Zusammenhang mit der beiliegenden Zeichnung näher erläutert. Die Zeichnung zeigt in:
- Fig. 1: in schematischer Darstellung einen axialen Teilschnitt durch einen Brenner nach einer ersten Ausführungsform;
- Fig. 2: eine Ansicht in Richtung des Pfeils A in Fig. 1;
- Fig. 3: in schematischer Darstellung einen axialen Teilschnitt durch einen Brenner nach einer zweiten Ausführungsform;
- Fig. 4: eine Ansicht in Richtung des Pfeils A in Fig. 3.

Der Brenner nach den Fig. 1 und 2 weist einen Flammrohrdeckel 1 auf, in dessen Zentrum eine an eine Gaslanze angeschlossene Brennstoffdüse 2 mündet. An den Flammrohrdeckel 1 schließt sich ein zylindrisches Flammrohr 3 an, dessen Durchmesser mit d angegeben ist.

Am Flammrohr 3 ist eine Mehrzahl von ersten und zweiten Luftleitstutzen 4 bzw. 5 angeordnet. Von diesen bilden die ersten Luftleitstutzen 4 eine stromauf gelegene erste Reihe 6 und die zweiten Luftleitstutzen 5 eine unmittelbar benachbarte stromab gelegene zweite Reihe 7. Sämtliche Luftleitstutzen 4 und 5 sind in Gegenstromrichtung zur Achse des Flammrohres 3 geneigt, und zwar um einen gemeinsamen Winkel ϕ, der im Falle des Ausführungsbeispiels 60° beträgt.

Die Verbrennungsluft wird überwiegend durch die Luftleitstutzen 4 und 5 derart in die Verbrennungszone eingeleitet, daß sich ein hochturbulenter toroidaler Wirbel oder Wirbelring bildet, der in Fig. 1 durch gestrichelte Pfeillinien angedeutet ist. Die intensive Durchmischung führt zu einer homogenen Verteilung des Brennstoffs in der Verbrennungsluft, mit dem Ergebnis verminderter NOₓ-Bildung aufgrund reduzierter Aufenthaltszeit in der Verbrennungszone, verbunden mit einer Vergleichmäßigung der Temperaturverteilung bereits im Flammrohr.

Der Abstand x zwischen den Luftleitstutzen 4 der ersten Reihe 6 und der Brennstoffdüse 2 beträgt das 0,70-fache des Flammrohrdurchmessers d. Dies trägt zur Stabilisierung des Wirbelrings bei und gewährleistet außerdem ein stabiles Zündverhalten über den gesamten Leistungsbereich.

Wie deutlich aus Fig. 1 ersichtlich, fluchten die Mündungen der ersten Luftleitstutzen 4 der ersten Reihe 6 mit dem Flammrohr, während die zweiten Luftleitstutzen 5 der zweiten Reihe 7 in das Flammrohr hineinragen, und zwar um einen Abstand y, der das 0,17-fache des Flammrohrdurchmessers d beträgt. Die aus den zweiten Luftleitstutzen 5 austretenden Luftstrahlen dringen also bis zur Achse des Flammrohres 3 in die Verbrennungszone ein, erfassen den zentralen Bereich der Verbrennungszone und bilden dann im Zuge ihrer stromaufwärts gerichteten Bewegung zusammen mit den aus den ersten Luftleitstutzen 4 austretenden Luftstrahlen den erwähnten hochturbulenten toroidalen Wirbel. Diese Art der Eindüsung der Verbrennungsluft über die ausgewogene Kombination der Luftleitstutzen 4 und der Luftleitstutzen 5 gewährleistet eine sehr gleichmäßige Verteilung über den Querschnitt der Verbrennungszone, was zur Vergleichmäßigung der Temperaturverteilung beiträgt. Der Hauptlufteintrag erfolgt durch die ersten Luftleitstutzen 4.

Die Anordnung der Luftleitstutzen 4 und 5 ist so getroffen, daß sich stromauf jedes zweiten Luftleitstutzens 5 ein erster Luftleitstutzen 4 befindet. Die in die Verbrennungszone hineinragenden zweiten Luftleitstutzen 5 werden also durch die aus den zugeordneten ersten Luftleitstutzen 4 austretende Verbrennungsluft zuverlässig gekühlt.

Ein weiteres Merkmal, das zur Wirbelbildung bzw. Gemischbildung und zur Homogenisierung des Gemisches und damit zur Senkung der Temperatur und Vergleichmäßigung der Temperaturverteilung beiträgt, besteht darin, daß der Querschnitt der ersten Luftleitstutzen 4 - im Gegensatz zu dem zylindrischen Querschnitt der zweiten Luftleitstutzen 5 - in Richtung der Flammrohrachse langgestreckt ist, so daß sich also der Lufteintritt über eine gewisse axiale Länge erstreckt. Zwei Leitschaufeln 8 in den ersten Luftleitstutzen 4 tragen dazu bei, die Verbrennungsluft gezielt in das Flammrohr 3 einzuleiten.

Zur günstigen Strömungsführung trägt ferner bei, daß die jeweilige Austrittsmündung der zweiten Luftleitstutzen 5 der zweiten Reihe 7 in einer Ebene senkrecht zur Achse des zugehörigen Luftleitstutzens liegt.

Wie in Fig. 1 gezeigt, bildet der Flammrohrdeckel 1 innenseitig eine von der Brennstoffdüse 2 ausgehende konische Erweiterung bis zum Flammrohr 3 hin. Diese Gestaltung des Flammrohrdeckelbereichs trägt zur Stabilisierung der Wirbelströmung bei. In diese wird das Gas schräg nach außen hin eingeblasen, wozu die Brennstoffdüse Austrittsöffnungen 9 aufweist, die in Strömungsrichtung fort von der Achse des Flammrohres 3 geneigt sind.

Die Figuren 3 und 4 stellen eine ganz besonders vorteilhafte Ausführungsform des Brenners dar, die sich von der nach den Figuren 1 und 2 im wesentlichen dadurch unterscheidet, daß den zweiten Luftleitstutzen 5 stromab dritte Luftleitstutzen 4' zugeordnet sind. Letztere liefern also einen anteiligen Luftstrahl, der sich an der stromab gelegenen Seite des zugehörigen Luftleitstutzens 5 entlangerstreckt. Dies verstärkt den Kühleffekt und unterstützt im übrigen die Ausbildung des hochturbulenten toroidalen Wirbels.

Beiden Ausführungsformen ist gemeinsam, daß, wie aus den Figuren 2 und 4 ersichtlich, vierte Luftleitstutzen 4'' vorgesehen sind. Diese liegen, in Axialrichtung gesehen, jeweils zwischen benachbarten zweiten Luftleitstutzen 5. Bei der Ausführungsform nach den Figuren 1 und 2 befinden sie sich auf der Höhe der ersten Luftleitstutzen 4. Bei der Ausführungsform nach den Figuren 3 und 4 fluchten sie, in Umfangsrichtung gesehen, mit den ersten und dritten Luftleitstutzen 4 und 4'. Im übrigen entsprechen sie nach Neigungswinkel und Anordnung den ersten und dritten Luftleitstutzen.

Betrachtet man die beiden Arten der Luftleitstutzen, so ist die Anzahl der zweiten Luftleitstutzen geringer als die der andersartigen Luftleitstutzen. Dies gilt auch für das Querschnittsverhältnis. So beträgt der Gesamtquerschnitt der zweiten Luftleitstutzen 5 das 0,6- bis 0,7-fache des Gesamtquerschnitts der ersten und vierten Luftleitstutzen 4, 4'' (Fig. 1 und 2) bzw. des Gesamtquerschnitts der ersten, dritten und vierten Luftleitstutzen 4, 4', 4'' (Fig. 3 und 4).

Im übrigen weist das Flammrohr 3 beider Ausführungsbeispiele stromab der Luftleitstutzen weitere Öffnungen für Verbrennungsluft auf, um die CO-Bildung zu vermindern. Ebenfalls nicht dargestellt sind Öffnungen im Flammrohrdeckel 1 und im stromauf gelegenen Bereich des Flammrohres 3, wobei die hier eintretende Verbrennungsluft vorwiegend der Kühlung von Flammrohrdeckel und Flammrohr dient.

Im Rahmen der Erfindung sind durchaus Abwandlungsmöglichkeiten gegeben. So können die Luftleitstutzen unter unterschiedlichen Winkeln geneigt sein. Ferner besteht die Möglichkeit, den Brennstoff axial in das Flammrohr einzuführen. Im vorliegenden Ausführungsbeispiel wird die Verbrennungsluft vorrangig über die beiden Arten von Luftleitstutzen zugeführt. Alternativ dazu besteht die Möglichkeit, Teilluftmengen von stromauf an stromab gelegene Stellen zu verlagern.

Die Erfindung wurde anhand eines Gasbrenners beschrieben, da hier ihr bevorzugtes Anwendunsgebiet liegt. Sie läßt sich jedoch auch auf Brenner für dampfförmige, flüssige oder fließfähige feste Brennstoffe anwenden.

## Patentansprüche

1. Brenner für zum Versprühen geeignete, insbesondere gasförmige Brennstoffe, mit
- einem im wesentlichen zylindrischen Flammrohr (3),
- einem am stromauf gelegenen Ende des Flammrohres (3) angeordneten Flammrohrdeckel (1),
- einer zentral im Flammrohrdeckel (1) mündenden Brennstoffdüse (2) und
- einer Mehrzahl von ersten und zweiten Mitteln zum Einleiten von Verbrennungsluft in das Flammrohr,
**dadurch gekennzeichnet,**
- **daß** die Mittel zum Einleiten von Verbrennungsluft in das Flammrohr (3) als Luftleitstutzen (4 bzw. 5), ausgebildet sind,
- **daß** die ersten und zweiten Luftleitstutzen (4 bzw. 5) in Gegenstromrichtung zur Achse des Flammrohres (3) hin geneigt sind,
- **daß** die ersten Luftleitstutzen (4) am Flammrohr (3) enden, während sich die zweiten Luftleitstutzen (5) in das Flammrohr hineinerstrecken, und
- **daß** jedem zweiten Luftleitstutzen (5) ein erster Luftleitstutzen (4) stromauf direkt benachbart zugeordnet ist.

2. Brenner nach Anspruch 1, **dadurch gekennzeichnet, daß** jedem zweiten Luftleitstutzen (5) ein dritter Luftleitstutzen (4') stromab direkt benachbart zugeordnet ist, wobei die dritten Luftleitstutzen (4') in Gegenstromrichtung zur Achse des Flammrohres (3) hin geneigt sind und am Flammrohr enden.

3. Brenner nach Anspruch 1 oder 2, **dadurch gekennzeichnet, daß**, gesehen in Axialrichtung, zwischen je zwei benachbarten zweiten Luftleitstutzen (5) ein vierter Luftleitstutzen (4") angeordnet ist, wobei die vierten Luftleitstutzen (4) in Gegenstromrichtung zur Achse des Flammrohres (3) hin geneigt sind und am Flammrohr enden.

4. Brenner nach einem der Ansprüche 1 bis 3, **dadurch gekennzeichnet, daß** die ersten Luftleitstutzen (4) in einer ersten achssenkrechten Reihe (6) angeordnet sind und daß der axiale Abstand (x) zwischen der Brennstoffdüse (2) und den Mündungen der ersten Luftleitstutzen (4) ca. das 0,70 - bis 0,85fache des Flammrohrdurchmessers (d) beträgt.

5. Brenner nach einem der Ansprüche 1 bis 4, **dadurch gekennzeichnet, daß** die Luftleitstutzen (4, 5, 4', 4") um denselben Winkel (ϕ) gegen die Achse des Flammrohres (3) geneigt sind.

6. Brenner nach Anspruch 5, **dadurch gekennzeichnet, daß** die Luftleitstutzen (4, 5, 4', 4") um ca. 55 bis 60° gegen die Achse des Flammrohres (3) geneigt sind.

7. Brenner nach einem der Ansprüche 1 bis 6, **dadurch gekennzeichnet, daß** die Mündungen der in das Flammrohr (3) hineinragenden zweiten Luftleitstutzen (5) in einem Abstand (y) zum Flammrohr (3) liegen, der ca. das 0,15 - bis 0,18fache des Flammrohrdurchmessers (d) beträgt.

8. Brenner nach einem der Ansprüche 1 bis 7, **dadurch gekennzeichnet, daß** der Gesamtquerschnitt der zweiten Luftleitstutzen (5) ca. das 0,6 - bis 0,7fache des Gesamtquerschnitts der ersten und ggf. dritten und vierten Luftleitstutzen (4, 4', 4") beträgt.

9. Brenner nach einem der Ansprüche 1 bis 8, **dadurch gekennzeichnet, daß** die ersten und ggf. die dritten und vierten Luftleitstutzen (4) unterschiedliche Querschnitte aufweisen, von denen mindestens einige in Richtung der Achse des Flammrohres (3) langgestreckt sind.

10. Brenner nach Anspruch 9, **dadurch gekennzeichnet, daß** die ersten und ggf. die vierten Luftleitstutzen (4, 4") jeweils höchstens zwei Leitbleche (8) enthalten, die vorzugsweise quer zur Achse des Flammrohres (3) ausgerichtet sind.

11. Brenner nach einem der Ansprüche 1 bis 10, **dadurch gekennzeichnet, daß** die jeweilige Austrittsmündung der zweiten Luftleitstutzen (5) in einer Ebene senkrecht zur Achse des zugehörigen Luftleitstutzens (5) liegt.

12. Brenner nach einem der Ansprüche 1 bis 11, **dadurch gekennzeichnet, daß** sich der Flammrohrdeckel (1) innenseitig, ausgehend von der Brennstoffdüse (2), konisch zum Flammrohr (3) hin erweitert.

13. Brenner nach einem der Ansprüche 1 bis 12, **dadurch gekennzeichnet, daß** die Brennstoffdüse (2) einen Ring von Austrittsöffnungen (9) aufweist, die in Strömungsrichtung fort von der Achse des Flammrohres (3) geneigt sind.

14. Brenner nach Anspruch 13, **dadurch gekennzeichnet, daß** der Neigungswinkel der Austrittsöffnungen (9) der Brennstoffdüse (2) zur Achse des Flammrohres (3) 40 - 45° beträgt.

15. Brenner nach einem der Ansprüche 1 bis 14, **dadurch gekennzeichnet, daß** das Flammrohr (3) stromab der Luftleitstutzen (4, 5, 4', 4") mit mehreren kreisringförmig angeordneten Öffnungen für Verbrennungsluft versehen ist.

16. Verfahren zum Betrieb eines Brenners nach Anspruch 1, wobei der Brennstoff zentral in eine Verbrennungszone eingegeben und dort mit Verbrennungsluft gemischt wird,
**dadurch gekennzeichnet,**
**daß** Verbrennungsluft derart in die Verbrennungszone eingeblasen wird, daß in einer Ebene senkrecht zur Achse des Flammrohres ein hochturbulenter toroidaler Wirbel entsteht, dessen Drehrichtung im inneren Bereich im Gegenstrom zur Strömung der Verbrennungsprodukte in Axialrichtung gerichtet ist.

17. Verfahren nach Anspruch 16, **dadurch gekennzeichnet, daß** der Brennstoff im wesentlichen in Form eines sich öffnenden Kegels in den toroidalen Wirbel eingegeben wird.

18. Verfahren nach Anspruch 16 oder 17, **dadurch gekennzeichnet, daß** der hochturbulente toroidale Wirbel das Zentrum der Verbrennungszone erfaßt.

## Claims

1. Burner for fuels suitable for spraying, in particular gaseous fuels, having
- a substantially cylindrical fire tube (3),
- a fire tube cover (1) arranged on the upstream end of the fire tube (3)
- a fuel nozzle (2) terminating centrally in the fire tube cover (1) and
- a plurality of first and second means to feed combustion air into the fire tube,
**characterised in that**,
- the means to feed combustion air into the fire tube (3) are designed as air line nozzles (4 and 5),
- the first and second air line nozzles (4 and 5) are inclined in the direction of counterflow to the axis of the fire tube (3),
- the first air line nozzles (4) terminate at the fire tube (3) whilst the second air line nozzles (5) extend into the fire tube, and
- a first air line nozzle (4) is assigned to each second air line nozzle (5) and arranged upstream directly adjacent thereto.

2. Burner according to claim 1, **characterised in that** a third air line nozzle (4') is assigned to each second air line nozzle (5) and arranged upstream directly adjacent thereto, the third air line nozzles (4') being inclined in the direction of counterflow to the axis of the fire tube (3) and terminating at the fire tube.

3. Burner according to claim 1 or 2, **characterised in that**, viewed in the axial direction, a fourth air line nozzle (4") is arranged between each two adjacent second air line nozzles (5), the fourth air line nozzles (4") being inclined in the direction of counterflow to the axis of the fire tube (3) and terminating at the fire tube.

4. Burner according to any one of claims 1 through 3, **characterised in that** the first air line nozzles (4) are arranged in a first axis-vertical row (6) and that the axial distance (x) between the fuel nozzle (2) and the openings of the first air line nozzles (4) is approx. 0.70 times to 0.85 times the fire tube diameter (d).

5. Burner according to any one of claims 1 through 4, **characterised in that** the air line nozzles (4, 5, 4', 4") are inclined by the same angle (ϕ) to the axis of the fire tube (3).

6. Burner according to claim 5, **characterised in that** the air line nozzles (4, 5, 4', 4") are inclined by approx. 55 to 60° to the axis of the fire tube (3).

7. Burner according to any one of claims 1 through 6, **characterised in that** the openings of the second air line nozzles (5) extending into the fire tube (3) are at a distance (y) to the fire tube (3) which is approx. 0.15 times to 0.18 times the fire tube diameter (d).

8. Burner according to any one of claims 1 through 7, **characterised in that** the total cross-section of the second air line nozzles (5) is approx. 0.6 times to 0.7 times the total cross-section of the first and optionally third and fourth air line nozzles (4, 4', 4").

9. Burner according to any one of claims 1 through 8, **characterised in that** the first and optionally the third and fourth air line nozzles (4) exhibit different cross-sections, of which at least some are elongated in the direction of the axis of the fire tube (3).

10. Burner according to claim 9, **characterised in that** the first and optionally the fourth air line nozzles (4, 4") each contain a maximum of two guide plates (8) which are preferably transverse to the axis of the fire tube (3).

11. Burner according to any one of claims 1 through 10, **characterised in that** the relevant outlet opening of the second air line nozzles (5) is located in a plane perpendicular to the axis of the relevant air line nozzle (5).

12. Burner according to any one of claims 1 through 11, **characterised in that** the fire tube cover (1) is flared inside, starting from the fuel nozzle (2), towards the fire tube (3).

13. Burner according to any one of claims 1 through 12, **characterised in that** the fuel nozzle (2) exhibits a ring of outlet openings (9) which are inclined in the direction of flow away from the axis of the fire tube (3).

14. Burner according to claim 13, **characterised in that** the angle of incline of the outlet openings (9) of the fuel nozzle (2) to the axis of the fire tube (3) is 40 - 45°.

15. Burner according to any one of claims 1 through 14, **characterised in that** the fire tube (3) is provided downstream of the air line nozzles (4, 5, 4', 4") with several circularly arranged openings for combustion air.

16. Method for operating a burner according to claim 1, the fuel being fed centrally into a combustion zone where it is mixed with combustion air,
**characterised in that**
combustion air is blown into the combustion zone in such a manner that a highly turbulent toroidal eddy forms in a plane perpendicular to the axis of the fire tube, the direction of rotation of the turbulent toroidal eddy inside being in counterflow to the flow of combustion products in the axial direction.

17. Method according to claim 16, **characterised in that** the fuel is fed into the toroidal eddy substantially in the form of an opening cone.

18. Method according to claim 16 or 17, **characterised in that** the highly turbulent toroidal eddy takes up the centre of the combustion area.

## Revendications

1. Brûleur pour combustibles capables d'être pulvérisé, en particulier des combustibles gazeux, avec
- un tube de flamme (3) de forme essentiellement cylindrique;
- un couvercle de tube de flamme (1) disposé à l'extrémité amont du tube de flamme (3);
- un injecteur de combustible (2) débouchant de façon centrale dans le couvercle de tube de flamme (1); et
- plusieurs premiers et deuxièmes moyens pour amener l'air de combustion dans le tube de flamme,
**caractérisé par le fait**
- **que** les moyens pour amener l'air de combustion dans le tube de flamme (3) sont conçus sous forme de tubulures de guidage d'air (4 resp. 5);
- **que** les premières et les deuxièmes tubulures de guidage d'air (4 resp. 5) sont inclinées à contre-courant vers l'axe du tube de flamme (3);
- **que** les premières tubulures de guidage d'air (4) finissent devant le tube de flamme (3), tandis que les deuxièmes tubulures de guidage d'air (5) s'étendent jusqu'à l'intérieur du tube de flamme; et
- **qu'**à chaque deuxième tubulure de guidage d'air (5) est attribuée, vers l'amont et directement voisine, une première tubulure de guidage d'air (4).

2. Brûleur suivant la revendication 1, **caractérisé par le fait qu'**à chaque deuxième tubulure de guidage d'air (5) est attribuée, vers l'aval et directement voisine, une troisième tubulure de guidage d'air (4'), les troisièmes tubulures de guidage d'air (4') étant inclinées à contre-courant vers l'axe du tube de flamme (3) et finissant devant le tube de flamme.

3. Brûleur suivant l'une des revendications 1 ou 2, **caractérisé par le fait que**, vu en direction axiale, entre deux deuxièmes tubulures de guidage d'air voisines (5) est disposé à chaque fois une quatrième tubulure de guidage d'air (4"), les quatrièmes tubulures de guidage d'air (4") étant inclinées à contre-courant vers l'axe du tube de flamme (3) et finissant devant le tube de flamme.

4. Brûleur suivant l'une des revendications 1 à 3, **caractérisé par le fait que** les premières tubulures de guidage d'air (4) sont disposées en une première rangée (6) perpendiculaire à l'axe et que la distance axiale (x) entre l'injecteur de combustible (2) et les nez des premières tubulures de guidage d'air (4) s'élève à environ 0,70 à 0,85 fois le diamètre (d) du tube de flamme.

5. Brûleur suivant l'une des revendications 1 à 4, **caractérisé par le fait que** les tubulures de guidage d'air (4, 5, 4', 4") sont inclinées vers l'axe du tube de flamme (3) à angle égal (ϕ).

6. Brûleur suivant la revendication 5, **caractérisé par le fait que** les tubulures de guidage d'air (4, 5, 4', 4") sont inclinées vers l'axe du tube de flamme (3) à un angle d'environ 55 à 60°.

7. Brûleur suivant l'une des revendications 1 à 6, **caractérisé par le fait que** les nez des deuxièmes tubulures de guidage d'air s'étendant jusqu'à l'intérieur du tube de flamme (3) se trouvent à une distance (y) du tube de flamme (3) s'élevant à environ 0,15 à 0,18 fois le diamètre (d) du tube de flamme.

8. Brûleur suivant l'une des revendications 1 à 7, **caractérisé par le fait que** la section totale des deuxièmes tubulures de guidage d'air (5) s'élève à environ 0,6 à 0,7 fois la section totale des premières et, le cas échéant, des troisièmes et quatrièmes tubulures de guidage d'air (4, 4', 4").

9. Brûleur suivant l'une des revendications 1 à 8, **caractérisé par le fait que** les premières et, le cas échéant, les troisièmes et quatrièmes tubulures de guidage d'air (4)présentent des sections différentes dont au moins certaines sont allongées vers l'axe du tube de flamme (3).

10. Brûleur suivant la revendication 9, **caractérisé par le fait que** les premières et, le cas échéant, les quatrièmes tubulures de guidage d'air (4, 4") contiennent au maximum deux tôles de guidage (8) à chaque fois qui sont dirigées, de préférence, transversalement par rapport à l'axe du tube de flamme (3).

11. Brûleur suivant l'une des revendications 1 à 10, **caractérisé par le fait que** le nez des deuxièmes tubulures de guidage d'air (5) se trouve sur un même plan perpendiculairement à l'axe de la tubulure de guidage d'air (5) correspondante.

12. Brûleur suivant l'une des revendications 1 à 11, **caractérisé par le fait que** le couvercle de tube de flamme (1) s'élargit, partant de l'injecteur de combustible (2), à sa partie intérieure de façon conique par rapport au tube de flamme (3).

13. Brûleur suivant l'une des revendications 1 à 12, **caractérisé par le fait que** l'injecteur de combustible (2) présente un anneau d'ouvertures de sortie (9) qui sont inclinées en direction d'écoulement en s'éloignant de l'axe du tube de flamme (3).

14. Brûleur suivant la revendication 13, **caractérisé par le fait que** l'angle d'inclinaison des ouvertures de sortie (9) de l'injecteur de combustible (2) s'élève à 40 à 45° par rapport à l'axe du tube de flamme (3).

15. Brûleur suivant l'une des revendications 1 à 14, **caractérisé par le fait que** le tube de flamme (3) est muni, en aval des tubulures de guidage d'air (4, 5, 4', 4"), d'ouvertures disposées en cercles pour l'air de combustion.

16. Procédé pour l'exploitation d'un brûleur suivant la revendication 1, où le combustible est injecté de manière centralisée dans une zone de combustion et y mélangé avec de l'air de combustion, **caractérisé par le fait que** de l'air de combustion est injecté dans la zone de combustion de la sorte que se forme, sur un plan perpendiculaire à l'axe du tube de flamme, un tourbillon toroïdal fortement turbulent dont le sens de rotation est dirigé, à la partie intérieure, en direction axiale à contre-courant de l'écoulement des produits de combustion.

17. Procédé suivant la revendication 16, **caractérisé par le fait que** le combustible est injecté dans le tourbillon toroïdal essentiellement sous forme d'un cône s'ouvrant.

18. Procédé suivant l'une des revendications 16 ou 17, **caractérisé par le fait que** le tourbillon toroïdal fortement turbulent gagne le centre de la zone de combustion.
